# EUROPÄISCHE PATENTSCHRIFT

(11) **EP 0 143 212 B1**
(45) Veröffentlichungstag und Bekanntmachung des Hinweises auf die Patenterteilung: **16.08.1990**
(21) Anmeldenummer: 84110456.5
(22) Anmeldetag: 03.09.1984
(51) Int. Cl.: G21F 5/00

(54) **Transport- und Lagerbehälter für radioaktives Material**
Container for transporting and storing radioactive materials
Conteneur pour le transport et le stockage de matières radioactives

(30) Priorität: 03.09.1983 DE 3331892
(43) Veröffentlichungstag der Anmeldung: 05.06.1985
(73) Patentinhaber: FORSCHUNGSZENTRUM JÜLICH GMBH, 52425 Jülich (DE)
(72) Erfinder: Engelstädter, Reinhard, D-5030 Hürth (DE); Henning, Ernst, D-5142 Hückelhoven (DE); Storch, Siegbert, D-5100 Aachen (DE)

(56) Entgegenhaltungen:
- DE-A- 2 359 114
- DE-A- 2 738 592
- DE-A- 2 942 092
- FR-A- 1 438 347
- FR-A- 2 231 079
- FR-A- 2 445 590
- NL-A- 8 102 952
- US-A- 3 749 917
- US-A- 3 982 134

## Beschreibung

Die Erfindung bezieht sich auf einen Transport-und Lagerbehälter für radioaktives Material, das in Stahlkannen im Innenraum eines aus Stahlbeton bestehenden Behälters eingebracht ist, der nach außen und im Innenraum von einem Mantel umgeben ist und mit einem ebenfalls aus Stahlbeton bestehenden, ummantelten Deckel verschließbar ist.

Transportbehälter aus Stahlbeton zum Transport radioaktiven Materials sind bekannt. Durch Stahlbeton läßt sich die erforderliche Abschirmung der Strahlung gewährleisten, die vom radioaktiven Material ausgeht. Zum Schutz der Betonmasse wird die Stahlbetonfüllung vollständig mit einem Mantel umgebenen. Dies erhöht die erwünschte Stoßfestigkeit des Transportbehälters.

Soll der Transportbehälter zugleich Lagerbehälter für eine Zwischen- oder Endlagerung des in den Behälter eingebrachten radioaktiven Materials dienen, so ist ein mit niedrigen Kosten herstellbarer Behälter erforderlich.

Aufgabe der Erfindung ist es, einen Transport-und Lagerbehälter aus Stahlbeton zu schaffen, dessen Herstellungskosten niedrig sind. Dies Aufgabe wird gemäß der Erfindung bei einem Behälter der eingangs erwähnten Art durch die in Patentanspruch 1 angegebenen Merkmale gelöst. Als Mantel für die Stahlbetonfüllung dient in vorteilhafter Weise die für den Abguß mit Beton notwendige Schalung, für die als verlorene Schalung Stahlblech verwendet wird. Die äußere Schalung überragt den abgefüllten Stahlbeton, dessen freie Oberfläche als Auflagefläche für den Deckel dient, der in die äußere Schalung des Behälters einsetzbar ist. Die Herstellung des Transportbehälters erfordert somit nur geringen Aufwand. Darüberhinaus besteht zwischen Oberkante der äußeren Schalung und Deckelmanteloberkante ein Zwischenraum, der verschweißbar ist, was den Transportbehält zugleich als gasdicht verschließbaren Lagerbehälter auszeichnet.

Weitere Ausgestaltungen der Erfindung sind in Patentansprüchen 2 bis 7 angegeben.

So ist zur günstigen Verschweißung im Zwischenraum zwischen Oberkante der äußeren Schalung und Deckelmanteloberkante eine Füllung einsetzbar, die aus Stahlblech besteht und die mit der äußeren Schalung und mit dem Deckelmantel verschweißbar ist. Alternativ dazu kann auf dem Deckel ein Verschluß aufgesetzt werden, der mit der äußeren Schalung verschweißbar ist. Soll der Transport- und Lagerbehälter beispielsweise nach einer Zwischenlagerung des radiaktiven Materials wieder geöffnet werden, so läßt sich der Verschluß öffnen, ohne daß de Deckel beschädigt wird.

Zur Abdichtung des Transportbehälters werden zwischen den Auflageflächen von Behälter und Deckel metallische Weichdichtungen, beispielsweise aus Blei, eingesetzt, die sich der Betonstruktur der Auflageflächen gut anpassen. Zur Ausbildung glatter Dichtflächen weisen die Auflageflächen bevorzugt Sichtbetonqualität auf.

Um den Deckel in den vom äußeren Mantel umschlossenen Innenraum auf die Auflagefläche des Stahlbetons im Behälter ungehindert auflegen zu können, sind im Deckel zur Befestigung von Hebewerkzeugen Gewindebuchsen eingelassen, die von der Deckeloberseite her zugänglich sind. Der Beton von Deckel und Boden des Behälters ist engmaschig bewehrt. Dies ermöglicht es, als äußeren Mantel verhältnissmäßig dünne Stahlbleche zu verwenden, ohne daß einer Stoßbelastung des Transportbehälters der Innenraum beeinträchtigt wird, der das radioaktive Material enthält.

Die Erfindung wird im folgenden anhand eines Ausführungsbeispiels, das in der Zeichnung schematisch wiedergegeben ist, näher erläutert.

Es zeigen im einzelnen:
Fig. 1 eine Seitenansicht eines Transportbehälters mit Halbschnitt nach Schnittlinie I/I nach Fig. 2;
Fig. 2 einen Querschnitt des Transportbehälters gemäß Schnittlinie 11/11 nach Fig. 1;
Fig. 3 eine Aufsicht auf den Deckel des Transportbehälters mit aufgeschraubtem Hebezeug.

In der Zeichnung ist ein zylindrischer Transport- und Lagerbehälter dargestellt, dessen Innenraum 1 zum Einsatz von gasdicht verschlossenen Stahlkannen 2 (Leckrate ? 10-⁴ mbar- .1 .sec"' ) vorgesehen ist, die radioaktives Material enthalten, beispielsweise Brennelemente eines Hochtemperaturreaktors, bei denen die Kernbrennstoffe in Graphit eingebettet sind. Die Stahlkannen 2 bestehen aus Edelstahl.

Beim Transport- und Lagerbehälter wird zur Strahlenabschirmung Stahlbeton verwendet. Im Ausführungsbeispiel Beton der Güteklasse B 25 K₃ mit einer Dichte * 2,5 g/cm³ nach DIN 1045, je nach technischer Anforderung ist auch Stahlbeton höherer Dichte einsetzbar. Der Innenraum 1 ist somit von Wänden 3 aus Stahlbeton umgeben, deren Bewehrung 3a in Fig. 1 angedeutet ist. Der Boden 3b ist engmaschig bewehrt. Als äußerer Mantel des Transport- und Lagerbehälters und als Mantel zur Auskleidung des Innenraumes 2 wird die äußere und innere Schalung 4, 5 benutzt, die für das Vergießen des Betons beim Herstellen des Transport- und Lagerbehälters notwendig ist. Für die Schalungen 4, 5 wird Stahlblech eingesetzt. Das Stahlblech kann unterschiedlich stark gewählt werden. Eine Gewichtsersparnis bei gleicher Sicherheit ergibt sich dann, wenn das Stahlblech - in Abänderung des Ausführungsbeispiels - für die innere Schalung 5 dicker bemessen ist, als das Stahlblech für die äußere Schalung 4. Die Schalungen sind Teil des Transport- und Lagerbehälters und dienen als Schutz vor Stoßbelastungen. Darüberhinaus dienen sie einer besseren Dekontaminierbarkeit der Behälteroberflächen. Die äußere Schalung 4 des Transport- behälters überragt eine vom abgefüllten Beton im Behälter gebildete Auflagefläche 6 für einen Deckel 7, mit dem der Innenraum 1 verschlossen wird. Der Deckel 7 besteht ebenfalls aus Stahlbeton, dessen Qualität der Stahlbetonqualität der Wand 3 entspricht, und ist mit einem Mantel 8 überzogen, für den in gleicher Weise wie für den Behälter die Schalung benutzt wird, die für den Abguß des Stahlbetons notwendig ist. Für die Schalung wird Stahlblech benutzt.

In dem die Auflagefläche 6 überragenden Teil der äußeren Schalung 4 des Transport- und Lagerbehälters ist der Deckel 7 so einsetzbar, daß zwischen Oberkante 9 der äußeren Schalung 4 und Deckelmanteloberkante 10, die im Ausführungsbeispiel in einer Ebene mit der Oberkante 9 der äußeren Schalung 4 liegt, ein Zwischenraum 11 verbleibt, der sich durch Verschweißen gasdicht verschließen läßt. Im Ausführungsbeispiel ist in den Zwischenraum als Füllung 11a noch ein Stahlring eingesetzt, der mit der äußeren Schalung 4 und dem Mantel 8 des Deckels 7 verschweißt wird. Die Verschweißung dient als gasdichter Verschluß des Transport- und Lagerbehälters beim Einbringen des radioaktiven Materials in ein Zwischen- oder Endlager. Für einen weiteren Verschluß ist der Deckel 7 noch mit einem Deckelblech 7a abdeckbar, das mit der äußeren Schalung 4 verschweißt wird. Das Deckelblech 7a ist beispielsweise für den Fall, daß der Transportbehälter nach Einbringen in ein Zwischenlager wieder geöffnet werden soll, ohne Beschädigung des Deckels 7 mechanisch abtrennbar.

Falls mit dem Transport- und Lagerbehälter ohne längere Lagerung lediglich ein Transport von radioaktivem Material vorgesehen ist, läßt sich der Zwischenraum 11 mit Bleiwolle verstopfen und mit Dichtmaterial abdichten. Es läßt sich aber auch Stahlkugelschrot einbringen, der mit Araldit vergossen würde. Die vorgenannten Verschlüsse lassen sich ohne Zerstörung der Ummantelung von Behälter und Deckel wieder entfernen.

Der Deckel 7 wird nach Absetzen auf der Auflagefläche 6 im Transport- und Lagerbehälter mittels geeigneter Schrauben 13 befestigt, die in Gewindebuchsen 14 in der Wand 3 verschraubbar sind. Zwischen Auflagefläche 6 der Wand 3 und Auflagefläche 12 des Deckels 7 ist eine Weichdichtung 15 aus Blei eingelegt, die sich der Betonstruktur der Auflageflächen unter dem Anpreßdruck der Schrauben 13 anpaßt. Die Auflageflächen 6, 12 weisen Sichtbetonqualität auf und bilden somit verhältnismäßig glatte Betonoberflächen. Als Auflageflächen für die Weichdichtung 15 lassen sich auch den Beton abdeckende Stahlbleche verwenden. Zusätzlich zu den Schrauben 13 oder ersatzweise kann der Deckel 7 über seitlich geführte Bolzen 13a gehalten werden. Alternativ zu der in Fig. 1 wiedergegebenen Befestigung der Bolzen lassen sich die Bolzen 13a am Deckel 7 auch verschrauben. Diese Schrauben und auch die Schrauben 13 sind verplompbar, damit den Sicherheitsanforderungen bei Transport und Lagerung radioaktiven Materials Rechnung getragen werden kann.

Um den Deckel 7 in die äußere Schalung 4 ungehindert einsetzen zu können, sind im Deckel 7 von der Oberseite des Deckels zugängliche Gewindebuchsen 16 zur Befestigung von Hebewerkzeug eingelassen. Im Ausführungsbeispiel ist als Hebewerkzeung ein auf dem Deckel 7 aufschraubbarer Tragstern 17 mit Kranösen 18 vorgesehen, der ein sicheres Abheben des Dekkels 7 auch bei niedriger Raumhöhe gestattet. Beim Tragstern 17 sind Drahtseilstücke zwischen Kranöse 18 und Kranhaken nicht erforderlich. Der Kranhaken kann direkt in die Kranöse 18 eingreifen. Nach Absetzen des Transport- und Lagerbehälters wird der Tragstern 17 vom Deckel 7 wieder gelöst.

Im Ausführungsbeispiel ist der Deckel 7 auf seiner Unterseite mit der Auflagefläche 12 eben gestaltet. Alternativ dazu kann die Unterseite jedoch auch eine an der inneren Schalung 5 anliegende Zentrierung aufweisen, die ein Stück in den Innenraum 1 hineinragt.

Zum Transport und Bewegen des Transport-und Lagerbehälters sind an der äußeren Schalung vier Pratzen 19 und in der Schwerpunktachse angebrachte Tragzapfen 20 vorgesehen. Beim Heben de Behälters an den Tragzapfen 20 laßt sich de Behälter um seine Achse drehen.

Der Transport- und Lagerbehälter weist einen sehr kostengünstigen Aufbau auf und erfüllt dennoch die an die Sicherheit von Transport- und Lagerbehältern für radioaktives Material zu stellenden hohen Anforderungen.

## Patentansprüche

1. Transport- und Lagerbehälterfür radioaktives Material, das in Stahlkannen im Innenraum eines aus Stahlbeton bestehenden Behälters eingebracht ist, der nach außen und im Innenraum von einem Mantel umgeben ist und mit einem ebenfalls aus Stahlbeton bestehenden, ummantelten Deckel verschließbar ist, dadurch gekennzeichnet, daß der Mantel aus einer beim Vergießen des Betons verwendeten verlorenen Schalung (4, 5) aus Stahlblech besteht, daß die äußere Schalung (4) eine vom abgefüllten Stahlbeton im Behälter gebildete Auflagefläche (6) überragt und der Dekkel (7) im überragenden Teil der äußeren Schalung (4) auf der Auflagefläche (6) derart absetzbar ist, daß zwischen Oberkante (9) der äußeren Schalung und Deckelmanteloberkante (10) eine durch Verschweißen schließbarer Zwischenraum (11) verbleibt.

2. Transport- und Lagerbehälter nach Anspruch 1, dadurch gekennzeichnet, daß in den Zwischenraum (11) eine Füllung (11a) aus Stahlblech einfügbar ist, die mit der äußeren Schalung und Deckelmantel (8) verschweißbar ist.

3. Transport- und Lagerbehälter nach Anspruch 1, dadurch gekennzeichnet, daß auf dem Deckel (7) eine Deckelblech (7a) aufsetzbar ist, das mit der Oberkante (9) der äußeren Schalung (4) verschweißbar ist.

4. Transport- und Lagerbehälter nach einem der Anspruch 1, 2 oder 3, dadurch gekennzeichnet, daß zwischen der Auflagefläche (6) des abgefüllten Stahlbetons im Behälter und Auflagefläche (12) des Deckels (7) eine metallische Weichdichtung (15) eingelegt ist.

5. Transport- und Lagerbehälter nach einem der vorhergehenden Ansprüche, dadurch gekennzeichnet, daß die Auflageflächen (6, 12) Sichtbetonqualität aufweisen.

6. Transport- und Lagerbehälter nach einem der vorhergehenden Ansprüche, dadurch gekennzeichnet, daß im Deckel (7) von seiner Oberseite zugängliche Gewindebuchsen (16) zur Befestigung von Hebewerkzeug (17) angeordnet sind.

7. Transport- und Lagerbehälter nach einem der vorhergehenden Ansprüche, dadurch gekennzeichnet, daß der Beton in Deckel (7) und Boden (3b) des Behälters engmaschig bewehrt ist.

## Revendications

1. Conteneur de transport et de stockage pour une matière radioactive qui est mise dans des fûts en acier à l'intérieur d'une cuve en béton armé, laquelle est entourée à l'extérieur et à l'intérieur d'une enveloppe et peut être fermée par un couvercle enveloppé et également en béton armé, caractérisé en ce que l'enveloppe est constitué d'un coffrage perdu (4, 5) en tôle d'acier utilisé lors de la coulée du béton, en ce que le coffrage extéieur (4) dépasse d'une surface d'appui (6), formée dans la cuve par le béton armé coffré, et le couvercle (7), dans la partie du coffrage extérieur (4) qui dépasse, peut être posé sur la surface d'appui (6), de façon à laisser subsister entre le bord supérieur (9) du coffrage extérieur et le bord supérieur de la surface latérale du couvercle (10), un espace intermédiaire (11) qui peut être fermé par soudage.

2. Conteneur de transport et de stockage suivant la revendication 1, caractérisé en ce que, dans l'espace intermédiaire (11), peut être introduit un garnissage (11a) en tôle d'acier, qui peut être soudé au coffrage extérieur et à la surface latérale du couvercle (8).

3. Conteneur de transport et de stockage suivant la revendication 1, caractérisé en ce que, sur le couvercle (7), peut être posée une tôle de couvercle (7a), qui peut être soudée au bord supérieur (9) du coffrage extérieur (4).

4. Conteneur de transport et de stockage suivant l'une des revendications 1, 2 ou 3, caractérisé en ce que, entre la surface d'appui (6; du béton armé coffré dans la cuve et la surface d'appui (12) du couvercle (7), est inséré un dispositif d'étanchéité (15) métallique mou.

5. Conteneur de transport et de stockage suivant l'une des revendications précédentes, caractérisé en ce que les surfaces d'appui (6, 12) comportent du béton de qualité pour parement.

6. Conteneur de transport et de stockage suivant l'une des revendications précédentes, caractérisé en ce que, dans le couvercle (7), sont disposées, accessibles par son côté supérieur, des douilles filetées (16) de fixation d'outils de levage (17).

7. Conteneur de transport et de stockage suivant l'une des revendications précédentes, caractérisé en ce que le béton du couvercle (7) et du fond (3) de la cuve est armé d'une armature à mailles étroites.

## Claims

1. Transport and storage container for radioactive material which is placed in steel cans inside a container made from reinforced concrete, is enclosed on the outside and on the inside by a casing and can be sealed by an encased lid which is also made from reinforced concrete, characterized in that the casing consists of a sheet-steel disposable form (4, 5) used when the concrete is cast, in that the outer form (4) projects beyond a bearing surface (6) formed in the container by the poured-in reinforced concrete and the lid (7) can be seated in the projecting part of the outer form (4) on the bearing surface (6) in such a way that an intermediate space (11), which can be closed by welding, remains between upper edge (9) of the outer form and upper edge (10) of the lid casing.

2. Transport and storage container according to Claim 1, characterized in that a sheet-steel filling (11 a) can be inserted into the intermediate space (11) and welded to the outer form and lid casing (8).

3. Transport and storage container according to Claim 1, characterized in that a lid metal plate (7a) can be seated on the lid (7) and welded to the upper edge (9) of the outer form (4).

4. Transport and storage container according to one of Claims 1, 2 or 3, characterized in that a metal soft seal (15) is inserted between the bearing surface (6) of the poured-in reinforced concrete in the container and bearing surface (12) of the lid (7).

5. Transport and storage container according to one of the previous claims, characterized in that the bearing surfaces (6, 12) are of fair-faced concrete quality.

6. Transport and storage container according to one of the previous claims, characterized in that threaded bushes (16) for fastening lifting tool (17) are arranged in the lid (7) and are accessible from its top side.

7. Transport and storage container according to one of the previous claims, characterized in that the concrete in lid (7) and base (3b) of the container has a close-mesh reinforcement.
